# DEMANDE DE BREVET EUROPEEN

(11) **EP 1 364 853 A1**
(43) Date de publication de la demande: **26.11.2003**
(21) Numéro de dépôt: 02291259.6
(22) Date de dépôt: 22.05.2002
(51) Int. Cl.: B61B 12/02, B61B 12/06

(54) **Dispositif de support et de guidage pour cable de système de transport**

(71) Demandeur: POMAGALSKI S.A., 38600 Fontaine (FR)
(72) Inventeur: Bibollet, Ludovic, 38380 Saint Christophe sur Guiers (FR)
(74) Mandataire: Nicolle, Olivier

(57) **Abrégé**

L'invention concerne un dispositif de support et de guidage pour câble de système de transport par cabine à deux câbles porteurs et tracteurs (15, 15'). Ce dispositif comprend deux ensembles de galets (7) montés pivotant chacun sur une poutre courbe (4) sensiblement contenue dans un plan vertical, et des moyens (3) d'articulation de chacune desdites poutres sur un pylône, en rotation dans ledit plan.

## Description

La présente invention concerne un dispositif de support et de guidage pour câble de système de transport par cabine, et plus particulièrement de système à deux câbles porteurs et tracteurs.

On connaît déjà de tels dispositifs dans lesquels des galets sont montés deux par deux aux deux extrémités de balanciers élémentaires, deux balanciers successifs étant eux-mêmes montés sur un balancier support, et ainsi de suite de manière à former des trains de galets de grande longueur articulés.

Bien que donnant généralement satisfaction, ces dispositifs présentent l'inconvénient d'une certaine flexibilité transversale qui nuit à leurs performances en cas de fort vent latéral.

La présente invention vise à palier ces inconvénients.

Plus particulièrement, l'invention a pour but de fournir un dispositif de support et de guidage pour câble de système de transport, qui permette l'exploitation de ce système même en cas de vent violent, y compris de vent latéral.

A cet effet, l'invention a pour objet un dispositif de support et de guidage pour câble de système de transport par cabine à deux câbles porteurs et tracteurs, caractérisé par le fait qu'il comprend deux ensembles de galets montés pivotant chacun sur une poutre courbe sensiblement contenue dans un plan vertical, et des moyens d'articulations de chacune desdites poutres sur un pylône, en rotation dans ledit plan.

On obtient ainsi un ensemble beaucoup plus rigide, notamment transversalement, et par conséquent moins sensible aux vents notamment latéraux.

Dans un mode de réalisation particulier, ladite poutre est composée de deux flasques entre lesquels sont montés lesdits galets.

Egalement dans un mode de réalisation particulier, au moins deux galets situés à au moins une extrémité de ladite poutre sont montés sur un balancier lui-même monté en rotation autour d'un axe fixé à ladite poutre.

Ces balanciers d'entrée et/ou de sortie de câble permettent une bonne adaptation du dispositif de support et de guidage dans le cas ou l'angle d'entrée et/ou de sortie du câble est amené à varier, notamment sous l'effet des variations de charge du système de transport.

Egalement dans un mode de réalisation particulier, le dispositif selon l'invention peut comprendre au moins un contre-galet en vis-à-vis d'au moins un galet d'extrémité, et des moyens élastiques d'appui dudit contre galet sur le câble respectif.

Plus particulièrement, on peut prévoir au moins deux contre-galets montés sur un balancier en vis à vis du balancier support de galets.

Le dispositif comporte en outre, dans un mode particulier de réalisation, deux unités de retenue de câble situées chacune adjacente à un des câbles de son coté opposé à l'autre câble.

On décrira maintenant à titre d'exemples non limitatifs un mode de réalisation particulier d'invention en référence aux dessins schématiques annexés dans lesquels :
- la figure 1 est une vue de face d'un pylône comportant des dispositifs de support et de guidage selon l'invention ;
- la figure 2 en est une vue de coté ;
- la figure 3 est une vue à plus grande échelle d'un tel dispositif ;
- la figure 4 est une vue en coupe selon la ligne 4.4. de la figure 3 ; et
- la figure 5 est une vue de face de l'ensemble de maintien d'une cabine au passage d'un dispositif selon l'invention.

On voit aux figures 1 et 2, un pylône 1 réalisé de toute manière connue supportant, par l'intermédiaire de supports 2 articulés en 3 (figure 3) au sommet du pylône 1, un ensemble de poutres courbes 4 formant deux par deux un dispositif de support et de guidage selon l'invention.

Chaque poutre 4 est formée de deux flasques latéraux 5 et 6 entre lesquels sont montés pivotant un ensemble de galets 7.

A chaque extrémité de la poutre, deux galets 8 ont leur axe monté sur un balancier 9 lui-même articulé en 10 entre les flasques 5 et 6.

Egalement à chaque extrémité de la poutre, une potence 11 supporte par l'intermédiaire d'un ressort 12 un balancier articulé 13 sur lequel sont montés deux contre-galets 14 en vis-à-vis des galets 8 ou légèrement décalés par rapport à ces galets.

Le câble 15 passe successivement entre les galets d'entrée 8 et les contre-galets d'entrée 14, puis sur chaque galet 7, et enfin entre les galets de sortie 8 et les contre-galets de sortie 14.

Une certaine variation des angles d'entrée et de sortie est permise du fait de l'existence des balanciers 9 et 13.

On voit à la figure 5, la structure 16 d'une cabine sur laquelle est montée deux pinces 17 permettant chacune de serrer un câble 15, 15' de manière à supporter et à tracter la cabine.

Deux butées 18 forment des unités de retenue de câble permettant d'éviter son déraillement.

Les deux butées 18 sont montées à l'extérieur du dispositif contre le câble, de son côté opposé à l'autre câble.

Le déraillement est néanmoins empêché de chaque côté des galets du fait que la structure 16 et les pinces 17 maintiennent l'écartement entre les câbles.

## Revendications

1. Dispositif de support et de guidage pour câble de système de transport par cabine à deux câbles porteurs et tracteurs (15, 15'), **caractérisé par le fait qu'**il comprend deux ensembles de galets (7) montés pivotant chacun sur une poutre courbe (4) sensiblement contenue dans un plan vertical, et des moyens (3) d'articulation de chacune desdites poutres sur un pylône, en rotation dans ledit plan.

2. Dispositif selon la revendication 1, **caractérisé par le fait que** ladite poutre (4) est composée de deux flasques (5, 6) entre lesquelles sont montés lesdits galets.

3. Dispositif selon l'une quelconque des revendications 1 et 2, **caractérisé par le fait qu'**au moins deux galets (8) situés à au moins une extrémité de ladite poutre sont montés sur un balancier (9) lui-même monté en rotation autour d'un axe (10) fixé à ladite poutre.

4. Dispositif selon l'une quelconque des revendications 1 à 3, **caractérisé par le fait qu'**il comprend au moins un contre-galet (14) en vis-à-vis d'au moins un galet d'extrémité (8) et des moyens élastiques (12) d'appui dudit contre-galet sur le câble respectif.

5. Dispositif selon l'ensemble des revendications 3 et 4, **caractérisé par le fait qu'**il comprend au moins deux contre galets montés sur un balancier (13) en vis-à-vis du balancier support de galets.

6. Dispositif selon l'une quelconque des revendications 1 à 5, **caractérisé par le fait qu'**il comprend deux unités de retenue (18) de câbles situées chacune adjacente à un des câbles de son côté opposé à l'autre câble.
